# EUROPÄISCHE PATENTSCHRIFT

(11) **EP 2 339 942 B1**
(45) Veröffentlichungstag und Bekanntmachung des Hinweises auf die Patenterteilung: **06.04.2016**
(21) Anmeldenummer: 09775568.0
(22) Anmeldetag: 17.07.2009
(51) Int. Cl.: A47B 88/04

(54) **MÖBEL MIT SCHUBLADE UND STROMVERBRAUCHER**
PIECE OF FURNITURE HAVING A DRAWER AND CURRENT CONSUMER
MEUBLE AVEC TIROIR ET CONSOMMATEUR DE COURANT

(30) Priorität: 03.09.2008 AT 13672008
(43) Veröffentlichungstag der Anmeldung: 06.07.2011
(73) Patentinhaber: Julius Blum GmbH, 6973 Höchst (AT)
(72) Erfinder: KARG, David, 6900 Bregenz (AT)
(74) Vertreter: Torggler, Paul Norbert
(86) Internationale Anmeldenummer: PCT/AT2009/000282
(87) Internationale Veröffentlichungsnummer: WO 2010/025480

(56) Entgegenhaltungen:
- EP-A2- 1 260 158
- WO-A1-2006/017865
- WO-A2-2007/098515
- US-A- 3 506 325
- US-A- 5 276 310

## Beschreibung

Die Erfindung betrifft ein Möbel mit einem Möbelkorpus, wobei der Möbelkorpus eine Rückwand aufweist, einem an der Rückwand des Möbelkorpus des Möbels anbringbaren Trägerelement und einem bewegbaren Möbelteil, insbesondere einer Schublade, wobei im oder am im Möbel bewegbaren Möbelteil ein Stromverbraucher angeordnet ist.

Trägerelemente für derartige Möbel bzw. Möbelteile sind bereits bekannt, wobei die Versorgung des Stromverbrauchers mit Strom als ein wesentliches Problem bei der Herstellung und im Gebrauch von solchen Möbeln auftritt. Aus der EP 1 260 158 A2 ist hierzu bereits eine Möbelschublade bekannt, welche einen an der Schublade angeordneten, aufladbaren Stromspeicher aufweist, der über eine am Möbelkorpus angeordnete Übertragungseinrichtung aufladbar ist. Eine ähnliche Anordnung ist auch aus der US 3,506,325 und aus der US 5,276,310 bekannt. Ein Problem stellt dabei aber das Anbringen der Energieversorgungseinheit am Möbelkorpus dar, die in den Möbelkorpus entsprechend der Anordnung der Schubladen fix eingeplant sein müssen. Zusätzlich weisen die Energieversorgungseinheiten teilweise komplizierte entlang oder im Möbelkorpus angeordnete Kabel auf.

Die vorliegende Erfindung hat es sich deshalb zur Aufgabe gestellt, eine einfachere und verbesserte Stromversorgung für Stromverbraucher in Schubladen anzugeben.

Diese Aufgabe wird erfindungsgemäß dadurch gelöst, dass mindestens eine Energieversorgungseinheit für den Stromverbraucher lösbar am Trägerelement angeordnet ist. Es ist zwar bekannt ein solches Trägerelement am Möbelkorpus anzubringen, allerdings dient dieses Trägerelement nur für die Halterung des Ausstoßers für die Schublade (siehe dazu WO 2006/017865). An einem solchen Trägerelement kann die Energieversorgungseinheit beispielsweise über einen Spannbügel angebracht bzw. aufgeschnappt sein.

Gemäß einem bevorzugten Ausführungsbeispiel kann vorgesehen sein, dass im oder am Trägerelement eine elektrische Leitung angeordnet ist, die mit einer externen Stromquelle in Verbindung steht und mit der Energieversorgungseinheit verbindbar ist. In einem solchen Trägerelement können die elektrischen Leitungen verlaufen, wobei die Energieversorgungseinheit auch mit einer solchen Leitung kontaktierbar ist. Dies kann derart vorgesehen sein, dass beim Anbringen der Energieversorgungseinheit am Trägerelement automatisch ein elektrischer Kontakt zur Leitung erfolgt, wobei gemäß einem weiteren Ausführungsbeispiel die Energieversorgungseinheit mit Piercingstiften die elektrische Leitung kontaktieren kann. Alternativ ist es auch möglich, dass die elektrische Leitung im oder am Möbelkorpus geführt ist, wobei beim Anbringen der Energieversorgungseinheit am Trägerelement der automatische Kontakt zwischen Energieversorgungseinheit und im oder am Möbelkorpus angeordneter elektrischer Leitung - beispielsweise über einen Stecker - herstellbar ist.

Bevorzugt kann vorgesehen sein, dass der Stromverbraucher eine Beleuchtungseinrichtung ist, wobei die Beleuchtungseinrichtung den Innenraum der Schublade vorzugsweise zur Gänze ausleuchtet. Beispielsweise kann die Beleuchtungseinrichtung an der Rückwand der Schublade angeordnet sein. Auch die Stromversorgung von Displays oder anderen Stromverbrauchern an irgendeinem Bereich der Schublade kann durch die hier vorliegende Erfindung erfolgen.

Um die ständige Stromversorgung garantieren zu können, kann bevorzugt vorgesehen sein, dass im oder am bewegbaren Möbelteil ein aufladbarer Stromspeicher angeordnet ist, wobei in geschlossener Stellung des bewegbaren Möbelteils die Energieversorgungseinheit den Stromspeicher über Kontaktstellen auflädt. Dabei ist es vorteilhaft, wenn die Energieversorgungseinheit den Stromspeicher nur in geschlossener Stellung auflädt und die elektrische Verbindung zwischen Energieversorgungseinheit und Stromspeicher beim Öffnen des bewegbaren Möbelteils getrennt wird. Bevorzugt ist der Stromspeicher mit dem Stromverbraucher verbunden und versorgt diesen in geöffneter Stellung des bewegbaren Möbelteils mit Strom.

Wie bereits angedeutet, kann eine bevorzugte Ausführungsvariante vorsehen, dass das bewegbare Möbelteil durch eine federbelastete und/oder elektrisch angetriebene Ausstoßvorrichtung bewegbar ist, die am Trägerelement angebracht ist. Dabei kann beim Anbringen der Ausstoßvorrichtung am Trägerelement automatisch ein elektrischer Kontakt zur Leitung erfolgen. Wiederum kann dabei vorteilhaft vorgesehen sein. dass beim Anbringen der Ausstoßvorrichtung am Trägerelement automatisch ein elektrischer Kontakt zur Leitung erfolgt, wobei die Ausstoßvorrichtung mit Piercingstiften die elektrische Leitung kontaktiert.

Bevorzugt kann weiters vorgesehen sein, dass das Trägerelement zumindest eine Ausstoßvorrichtung und eine Energieversorgungseinheit trägt, und die Ausstoßvorrichtung und die Energieversorgungseinheit demselben bewegbaren Möbelteil zugeordnet sind. Alternativ hierzu kann auch vorgesehen sein, dass das Trägerelement zumindest eine Energieversorgungseinheit und eine Ausstoßvorrichtung trägt, welche mit unterschiedlichen bewegbaren Möbelteilen korrespondieren.

Das Trägerelement ist vorzugsweise in vertikaler Ausrichtung am hinteren Bereich der Möbelkorpusinnenseite angeordnet Dies soll aber nicht ausschließen, dass andere Ausrichtungen und Anbringungsformen des Trägerelementes im Bereich des Möbels möglich sind. Zusätzlich kann eine Verstellbarkeit des Trägerelementes von und zum Möbelkorpus vorgesehen sein.

Die Grundidee der hier vorliegenden Erfindung besteht somit darin, ein bereits bekanntes Trägerelement (auch) für die Stromversorgung für einen in oder an einer Schublade angeordneten Stromverbraucher zu nutzen. Vorteilhaft dabei ist vor allem die modulare Verwendungsmöglichkeit des Trägerelements für Energieversorgungseinheit, Ausstoßer usw., die mit den jeweils gewünschten Schubladen korrespondieren und werkzeuglos in einen Strom leitenden Kontakt zu einer elektrischen Leitung - die vorzugsweise im Trägerelement integriert ist - gebracht werden können.

Weitere Einzelheiten und Vorteile der vorliegenden Erfindung werden anhand der Figurenbeschreibung und der Bezugnahme auf die in den Zeichnungen dargestellten Ausführungsbeispiele im Folgenden näher erläutert. Darin zeigen:
- Fig. 1: ein Trägerelement aus dem Stand der Technik,
- Fig. 2 bis 4: Ansichten von Energieversorgungseinheiten,
- Fig. 5 und 6: Ansichten des Trägerelements mit Ausstoßvorrichtungen und Energieversorgungseinheiten,
- Fig. 7 bis 10: Ansichten eines Stromspeichers,
- Fig. 11 bis 14: diverse Ansichten und Schnitte einer Beleuchtungseinrichtung,
- Fig. 14 bis 15: Ansichten und Schnitte eines bewegbaren Möbelteils mit Stromspeicher und Stromverbraucher,
- Fig. 16 bis 19: diverse Ansichten des im Möbelkorpus angeordneten bewegbaren Möbelteils,
- Fig. 20: eine Schnittdarstellung des Kontaktbereichs zwischen Schublade mit Stromspeicher und der am Trägerelement angebrachten Energieversorgungseinheit,
- Fig. 21 und 22: Ansichten des Trägerelements mit angebrachten Ausstoßern und Energieversorgungseinheiten in Verbindung mit dem Stromspeicher und dem Stromverbraucher und
- Fig. 23: eine schematische Darstellung einer Rückseite eines erfindungsgemäßen Möbels.

Fig. 1. zeigt die Innenseite der Rückwand eines Möbels nach dem Stand der Technik, wobei am Trägerelement 5 Ausstoßvorrichtungen 13 und ein Transformator 14 angebracht ist. Das Trägerelement 5 ist am Möbelkorpus 2 vertikal ausgerichtet befestigt.

In den Figuren 2 bis 4 sind Energieversorgungseinheiten 6 dargestellt, welche einen Spannbügel 7 aufweisen, über welche die Energieversorgungseinheiten 6 an einem hier nicht dargestelltem Trägerelement 5 angebracht sind, wobei beim Anbringen die Piercingstifte 10 eine Strom leitende Verbindung mit einer elektrischen Leitung eingehen. In Fig. 3 sind hierbei die Kontaktstellen 12 ersichtlich, die mit einem nachfolgenden beschriebenen Stromspeicher 11 eine Strom leitende - und somit den Stromspeicher 11 aufladbare - Verbindung eingehen.

Fig. 5 zeigt, wie die Energieversorgungseinheiten 6 und die nur schematisch dargestellten Ausstoßvorrichtungen 13 am Trägerelement 5 angebracht bzw. eingespannt sind. Das Trägerelement 5 weist hierbei eine Bodenhalterung 15 und eine Kopfseite 22 auf, die das Anbringen am eigentlichen Möbelkorpus 2 erleichtern. Fig. 6 zeigt die Rückseite des in Fig. 5 dargestellten Trägerelements 5. Das Trägerelement 5 muss nicht einstückig ausgeführt sein. Es kann auch nur aus beispielsweise zwei unabhängigen Profilschienen bestehen, die zum Anbringen einer Energieversorgungseinheit 6 geeignet sind.

Die Fig. 7 bis 10 zeigen diverse Ansichten eines Stromspeichers 11, der Kontaktstellen 12 (in Form von Kontaktbügeln 12a), die mit den Kontaktstellen 12 an der Energieversorgungseinheit 6 korrespondieren, aufweist. Zusätzlich weist der Stromspeicher 11 Einspannelemente 16 auf, die die Anbringung am bewegbaren Möbelteils erleichtern, vor allem wenn zumindest der Anbringbereich des Möbelteils 3 in Form eines Stangpressprofils ausgebildet Ist.

Die Fig. 11 bis 13 zeigen den Stromverbraucher 4, der in Form einer Beleuchtungseinheit 4a ausgeführt ist. Diese Beleuchtungseinrichtung 4a kann ebenfalls am Möbelteil 3 anbringbar oder einhängbar sein (siehe dazu Halteleiste 17), wobei eine Strom leitende Verbindung beispielsweise über ein Kabel mit dem Stromspeicher 11 vorgesehen sein kann. In Ausschnitt A von Fig. 13 ist ein Querschnitt der Beleuchtungseinrichtung 4a gezeigt, wobei in der Halteleiste 17 (in Form eines Stangpressprofils) abgedeckt durch die vorzugsweise transparente bzw. tranzluszente Abdeckkappe 18 eine LED-Leiste 19 mit darauf angebrachtem LED 20 angeordnet Ist.

Fig. 14 zeigt eine Schublade 3a, bei welcher an der Rückwand 21 der Stromspeicher 11 und der Stromverbraucher 4 angeordnet sind. In Ausschnitt A von Fig. 15 ist die Rückwand 21 der Schublade 3a detailliert dargestellt, an welcher sowohl die Halteleiste 17 mitsamt LED-Leiste 19 und Abdeckkappe 18 als auch der Stromspeicher 11 mit den Einspannelementen eingehängt bzw. eingeklipst Ist. Fig. 16 zeigt diese Schublade 3a verschiebbar im Möbelkorpus 2 des Möbels 1 gelagert. Fig. 17 zeigt eine weitere Ansicht der Schublade 3a mit einer Beleuchtungseinrichtung 4a, die in einem Möbelkorpus 2 mit Trägerelement 5 und darauf angeordneten Energieversorgungseinheiten 6 und Ausstoßvonichtungen 13 im Möbelkorpus 2 des Möbels 1 angeordnet ist. Fig. 18 zeigt eine detaillierte Ansicht der Fig. 17.

In Fig. 19 ist die Schublade 3a geschlossen. In Fig. 20 ist ein Querschnitt der Rückseite des geschlossenen bewegbaren Möbelteils 3 mit Trägerelement 5 dargestellt. Hierbei ist einerseits schubladenseitig ersichtlich, wie der Stromspeicher 11 an der Rückwand 21 des bewegbaren Möbelteils 3 eingehängt bzw. angebracht ist und die Halteleiste 17 die LED-Leiste 19 mit den LED 20 und die Abdeckkappe 18 an der Rückwand 21 hält. Andererseits sind am Trägerelement 5 die Energieversorgungseinheit 6 mitsamt Spannbügel und Kontaktstelle 12 und die Ausstoßvorrichtung 13 angebracht. In diesem geschlossenen Zustand der Schublade 3a kontaktieren sich die Kontaktstellen 12 bzw. 12a der Energieversorgungseinheit 6 und des Stromspeichers 11. Hierin nicht dargestellt ist der Strom leitende Kontakt zwischen Stromspeicher 11 und Stromverbraucher 4, wobei dies durch Kontaktstellen, Kabel, Schleifkontakte oder ähnliches ausgeführt sein kann.

Die Fig. 21 und 22 zeigen eine Vorder- bzw. Rückansicht eines Trägerelements 5 mit daran angebrachten Ausstoßvorrichtungen 13 und Energieversorgungseinheiten 6 ohne Möbelkorpus. Zusätzlich sind Stromspeicher 11 und Beleuchtungseinrichtungen 4a ohne bewegbarem Möbelteil 3 dargestellt. Diese Figuren dienen lediglich der Veranschaulichung. Konkrete Ausführungen sind nur in Verbindung mit einem Möbelteil 3 und einem Möbelkorpus 2 sinnvoll.

Fig. 23 zeigt schematisch den Stromfluss zwischen Stromquelle 9 und Stromverbraucher 4 und diverse modulare Möglichkeiten der Anbringung von Energieversorgungseinheiten 6 und Ausstoßvorrichtungen 13 am Trägerelement 5.

Am Beispiel der untersten Schublade 3 soll nachfolgend der Stromfluss veranschaulicht werden: Der Strom gelangt aus einer Stromquelle 9 über eine elektrische Leitung 8 in eine Leitung des Trägerelements 5. Eine solche elektrische Leitung 8 kann beispielsweise in Form einer zweipoligen Leitung ausgeführt sein, welche im Trägerelement 5 angedeutet ist. Über die Piercingstifte 10 kontaktieren die Ausstoßvorrichtung 13 und die Energieversorgungseinheit 6 die elektrische Leitung 8 im Trägerelement 5 (auch andere Kontaktiermöglichkelten sind ohne weiteres denkbar). Die Energieversorgungseinrichtung 6 kontaktiert, wie beispielsweise in Fig. 20, den im oder am bewegbaren Möbelteil 3 angeordneten Stromspeicher 11. Dieser wiederum ist mit dem Stromverbraucher 4 im bewegbaren Möbelteil verbunden. Vorteilhaft Ist vorgesehen, dass jede Schubladen sowohl mit einer Energieversorgungseinheit 6 als auch mit einem Ausstoßer 13 korrespondiert. Alternativ können aber auch unterschiedliche Varianten, wie die anderen Schubladen in Fig. 23 zeigen, vorgesehen sein. Dies unterstreicht zusätzlich die modulartige Vielseitigkeit und gleichzeitig unkomplizierte und einfache Montage für die Stromversorgung von Schubladen durch die hier vorliegende Erfindung.

## Patentansprüche

1. Möbel (1) mit einem Möbelkorpus (2), wobei der Möbelkorpus (2) eine Rückwand aufweist, einem an der Rückwand des Möbelkorpus (2) des Möbels (1) anbringbaren Trägerelement (5) und einem bewegbaren Möbelteil (3), insbesondere einer Schublade (3a), wobei Im oder am im Möbel (1) bewegbaren Möbelteil (3) ein Stromverbraucher (4) angeordnet ist, **dadurch gekennzeichnet, dass** mindestens eine Energieversorgungseinheit (6) für den Stromverbraucher (4) lösbar am Trägerelement (5) angeordnet ist.

2. Möbel nach Anspruch 1, **dadurch gekennzeichnet, dass** die Energieversorgungseinheit (6) über einen Spannbügel (7) am Trägerelement (5) anbringbar ist.

3. Möbel nach Anspruch 1 oder 2, **dadurch gekennzeichnet, dass** im oder am Trägerelement (5) eine elektrische Leitung (8) angeordnet ist, die mit einer externen Stromquelle (9) in Verbindung steht und mit der Energieversorgungseinheit (6) verbindbar ist.

4. Möbel nach Anspruch 3, **dadurch gekennzeichnet, dass** beim Anbringen der Energieversorgungseinheit (6) am Trägerelement (5) automatisch ein elektrischer Kontakt zur Leitung erfolgt.

5. Möbel nach Anspruch 4, **dadurch gekennzeichnet, dass** die Energieversorgungseinheit (6) mit Piercingstiften (10) die elektrische Leitung (8) kontaktiert.

6. Möbel nach einem der Ansprüche 1 bis 5, **dadurch gekennzeichnet, dass** der Stromverbraucher (4) eine Beleuchtungseinrichtung (4a) ist.

7. Möbel nach Anspruch 6, **dadurch gekennzeichnet, dass** die Beleuchtungseinrichtung (4a) den Innenraum der Schublade (3a), vorzugsweise zur Gänze, ausleuchtet.

8. Möbel nach Anspruch 6 oder 7, **dadurch gekennzeichnet, dass** die Beleuchtungseinrichtung (4a) an der Rückwand (21) der Schublade angeordnet ist.

9. Möbel nach einem der Ansprüche 1 bis 8, **dadurch gekennzeichnet, dass** im oder am bewegbaren Möbelteil (3) ein aufladbarer Stromspeicher (11) angeordnet ist, wobei in geschlossener Stellung des bewegbaren Möbelteil (3) die Energieversorgungseinheit (6) den Stromspeicher (11) über Kontaktstellen (12) auflädt.

10. Möbel nach Anspruch 9, **dadurch gekennzeichnet, dass** die Energieversorgungseinheit (6) den Stromspeicher (11) nur in geschlossener Stellung auflädt und die elektrische Verbindung zwischen Energieversorgungseinheit und Stromspeicher (11) beim Öffnen des bewegbaren Möbelteils (3) getrennt wird.

11. Möbel nach Anspruch 9 oder 10, **dadurch gekennzeichnet, dass** der Stromspeicher (11) mit dem Stromverbraucher (4) verbunden ist und diesen in geöffneter Stellung des bewegbaren Möbelteil (3) mit Strom versorgt.

12. Möbel nach einem der Ansprüche 1 bis 11, **dadurch gekennzeichnet, dass** das bewegbare Möbelteil (3) durch eine federbelastete und/oder elektrisch angetriebene Ausstoßvorrichtung (13) bewegbar ist, die am Trägerelement (5) angebracht ist.

13. Möbel nach Anspruch 12. **dadurch gekennzeichnet, dass** die Ausstoßvorrichtung (13) über einen Spannbügel (7) lösbar am Trägerelement (5) anbringbar ist.

14. Möbel nach Anspruch 13, **dadurch gekennzeichnet, dass** beim Anbringen der Ausstoßvorrichtung (13) am Trägerelement (5) automatisch ein elektrischer Kontakt zur Leitung (8) erfolgt.

15. Möbel nach Anspruch 14, **dadurch gekennzeichnet, dass** die Ausstoßvorrichtung (13) mit Piercingstiften (10) die elektrische Leitung (8) kontaktiert.

16. Möbel nach einem der Ansprüche 1 bis 15, **dadurch gekennzeichnet, dass** das Trägerelement (5) zumindest eine Ausstoßvorrichtung (13) und eine Energieversorgungseinheit (6) trägt, die demselben bewegbaren Möbelteil (3) zugeordnet sind.

## Claims

1. Article of furniture (1), comprising a furniture carcass (2), wherein the furniture carcass (2) comprises a back wall, a carrier element (1) which can be mounted to the back wall of the furniture carcass (2) of the article of furniture (1) and a movable furniture portion (3), in particular a drawer (3a), wherein a current consumer (4) is arranged in or on the furniture portion (3) movable in the article of furniture (1), **characterised in that** at least one power supply unit (6) for the current consumer (4) is arranged releasably on the carrier element (5).

2. Article of furniture as set forth in claim 1 **characterised in that** the power supply unit (6) can be mounted to the carrier element (5) by way of a clamping stirrup (7).

3. Article of furniture as set forth in claim 1 or claim 2 **characterised in that** arranged in or on the carrier element (5) is an electric line (8) which is connected to an external current source (9) and which can be connected to the power supply unit (6).

4. Article of furniture as set forth in claim 3 **characterised in that** when the power supply unit (6) is mounted to the carrier element (5) electrical contact is automatically effected with the line.

5. Article of furniture as set forth in claim 4 **characterised in that** the power supply unit (6) contacts the electric line (8) with piercing pins (10).

6. Article of furniture as set forth in one of claims 1 through 5 **characterised in that** the current consumer (4) is a lighting device (4a).

7. Article of furniture as set forth in claim 6 **characterised in that** the lighting device (4a) lights up the internal space of the drawer (3a), preferably entirely.

8. Article of furniture as set forth in claim 6 or claim 7 **characterised in that** the lighting device (4a) is arranged at the rear wall (21) of the drawer.

9. Article of furniture as set forth in one of claims 1 through 8 **characterised in that** a chargeable current storage means (11) is arranged in or on the movable furniture portion (3), wherein the power supply unit (6) charges up the current storage means (11) by way of contact locations in the closed position of the movable furniture portion (3).

10. Article of furniture as set forth in claim 9 **characterised in that** the power supply unit (6) charges up the current storage means (11) only in the closed position and the electrical connection between the power supply unit and the current storage means (11) is separated when the movable furniture portion (3) is opened.

11. Article of furniture as set forth in claim 9 or claim 10 **characterised in that** the current storage means (11) is connected to the current consumer and supplies same with current in the opened position of the movable furniture portion (3).

12. Article of furniture as set forth in one of claims 1 through 11 **characterised in that** the movable furniture portion (3) is movable by a spring-loaded and/or electrically driven ejector device (13) which is mounted to the carrier element (5).

13. Article of furniture as set forth in claim 12 **characterised in that** the ejector device (13) can be mounted releasably to the carrier element (5) by way of a clamping stirrup (7).

14. Article of furniture as set forth in claim 13 **characterised in that** when the ejector device (13) is mounted to the carrier element (5) electrical contact is effected automatically with the line (8).

15. Article of furniture as set forth in claim 14 **characterised in that** the ejector device (13) contacts the electric line (8) with piercing pins (10).

16. Article of furniture as set forth in one of claims 1 through 15 **characterised in that** the carrier element (5) carries at least an ejector device (13) and a power supply unit (6) associated with the same movable furniture portion (3).

## Revendications

1. Meuble (1) comprenant un corps de meuble (2), le corps de meuble (2) présentant une paroi arrière, un élément de support (5) pouvant être installé au niveau de la paroi arrière du corps de meuble (2) du meuble (1) et une partie de meuble (3) pouvant être déplacée, en particulier un tiroir (3a), un consommateur de courant (4) étant disposé dans ou au niveau de la partie de meuble (3) pouvant être déplacée dans le meuble (1), **caractérisé en ce qu'**au moins une unité d'alimentation en énergie (6) pour le consommateur de courant (4) est disposée de manière amovible au niveau de l'élément de support (5).

2. Meuble selon la revendication 1, **caractérisé en ce que** l'unité d'alimentation en énergie (6) peut être installée au niveau de l'élément de support (5) par l'intermédiaire d'un étrier de serrage (7).

3. Meuble selon la revendication 1 ou 2, **caractérisé en ce qu'**une ligne (8) électrique est disposée dans ou au niveau de l'élément de support (5), laquelle est en liaison avec une source de courant (9) externe et peut être reliée à l'unité d'alimentation en énergie (6).

4. Meuble selon la revendication 3, **caractérisé en ce qu'**un contact électrique avec la ligne est réalisé automatiquement lors de l'installation de l'unité d'alimentation en énergie (6) au niveau de l'élément de support (5).

5. Meuble selon la revendication 4, **caractérisé en ce que** l'unité d'alimentation en énergie (6) établit un contact avec la ligne électrique (8) à l'aide de tiges de perçage (10).

6. Meuble selon l'une quelconque des revendications 1 à 5, **caractérisé en ce que** le consommateur de courant (4) est un système d'éclairage (4a).

7. Meuble selon la revendication 6, **caractérisé en ce que** le système d'éclairage (4a) éclaire l'espace intérieur du tiroir (3a), de préférence en totalité.

8. Meuble selon la revendication 6 ou 7, **caractérisé en ce que** le système d'éclairage (4a) est disposé au niveau de la paroi arrière (21) du tiroir.

9. Meuble selon l'une quelconque des revendications 1 à 8, **caractérisé en ce qu'**un accumulateur de courant (11) rechargeable est disposé dans ou au niveau de la partie de meuble (3) pouvant être déplacée, l'unité d'alimentation en énergie (6) rechargeant l'accumulateur de courant (11) par l'intermédiaire d'emplacements de contact (12) dans une position fermée de la partie de meuble (3) pouvant être déplacée.

10. Meuble selon la revendication 9, **caractérise en ce que** l'unité d'alimentation en énergie (6) recharge l'accumulateur de courant (11) seulement dans la position fermée, et **en ce que** la liaison électrique entre l'unité d'alimentation en énergie et l'accumulateur de courant (11) est coupée lors de l'ouverture de la partie de meuble (3) pouvant être déplacée.

11. Meuble selon la revendication 9 ou 10, **caractérisé en ce que** l'accumulateur de courant (11) est relié au consommateur de courant (4) et alimente ce dernier en courant dans la position ouverte de la partie de meuble (3) pouvant être déplacée.

12. Meuble selon l'une quelconque des revendications 1 à 11, **caractérisé en ce que** la partie de meuble (3) pouvant être déplacée peut être déplacée par un dispositif éjecteur (13) soumis à une contrainte d'un élastique et/ou entraîné de manière électrique, lequel est installé au niveau de l'élément de support (5).

13. Meuble selon la revendication 12, **caractérisé en ce que** le dispositif éjecteur (13) peut être installé de manière amovible aru niveau de l'élément de support (5) par l'intermédiaire d'un étrier de serrage (7).

14. Meuble selon la revendication 13, **caractérisé en ce qu'**un contact électrique avec la ligne (8) est réalisé automatiquement lors de l'installation du dispositif éjecteur (13) au niveau de l'élément de support (5).

15. Meuble selon la revendication 14, **caractérisé en ce que** le dispositif éjecteur (13) établit un contact avec la ligne électrique (8) à l'aide de tiges de perçage (10).

16. Meuble selon l'une quelconque des revendications 1 à 15, **caractérisé en ce que** l'élément de support (5) supporte au moins un dispositif éjecteur (13) et une unité d'alimentation en énergie (6), qui sont associés à la même partie de meuble (3) pouvant être déplacée.
